# FASCICULE DE BREVET EUROPEEN

(11) **EP 3 897 273 B1**
(45) Date de publication et mention de la délivrance du brevet: **08.02.2023**
(21) Numéro de dépôt: 19817750.3
(22) Date de dépôt: 16.12.2019
(51) Int. Cl.: A44C 5/24

(54) **FERMOIR A BOUCLE DEPLOYANTE POUR BRACELET**
FALTSCHLIESSE FÜR ARMBAND
FOLDING BUCKLE CLASP FOR BRACELET

(30) Priorité: 21.12.2018 CH 15892018
(43) Date de publication de la demande: 27.10.2021
(73) Titulaire: Cartier International AG, 6312 Steinhausen (CH)
(72) Inventeur: CHAILLET, Romain, 25390 Flangebouche (FR)
(74) Mandataire: e-Patent SA
(86) Numéro de dépôt international: PCT/EP2019/085352
(87) Numéro de publication internationale: WO 2020/127051

(56) Documents cités:
- EP-A1- 0 914 781
- DE-A1- 19 620 838
- DE-U1- 9 114 446

## Description

### Domaine technique

La présente invention se rapporte au domaine de l'horlogerie et de la bijouterie. Elle concerne, plus particulièrement, un fermoir à boucle déployante pour bracelet de bijouterie ou de montre.

### Etat de la technique

Le document US2018/352915 décrit un fermoir de bracelet à boucle déployante comprenant une première section qui est articulée d'une part à un brin du bracelet, d'autre part à une deuxième section. Cette dernière est également articulée à son tour à un couvercle, auquel est attaché un autre brin de bracelet. Afin d'assurer le verrouillage du fermoir en position de service (c'est-à-dire en position repliée), la première section comporte un élément de verrouillage en forme de champignon qui s'étend depuis une surface de la première section. Le champignon pénètre à l'intérieur du couvercle en position de service, où il est maintenu en état verrouillé par des verrous coulissants. Afin de libérer l'élément de verrouillage, deux boutons poussoirs sont prévus, s'étendant latéralement de part et d'autre du couvercle. Ces boutons poussoirs sont agencés pour commander la rétraction des verrous, ce qui entraine donc la libération de l'élément de verrouillage lors de leur actionnement. Ce faisant, le fermoir peut être déplié.

Cependant, cet agencement est relativement complexe, notamment au niveau des verrous à l'intérieur du couvercle, et est peu compact. En effet, le couvercle doit présenter une taille relativement importante afin de loger les divers composants du système de verrouillage.

D'autres exemples de fermoirs de bracelet à boucle déployante sont dévoilés dans les documents DE19620838, DE9114446 et EP0914781. Le document DE19620838 divulgue le préambule de la revendication 1.

Le but de l'invention est par conséquent de proposer une boucle déployante dans laquelle les défauts susmentionnés sont au moins partiellement surmontés.

### Divulguation de l'invention

De façon plus précise, l'invention concerne un fermoir à boucle déployante pour bracelet, comme défini par la revendication 1. Ce fermoir est, bien entendu, agencé pour être attaché soit à deux brins de bracelet (comme dans le cas d'un bracelet pour montre), soit à un bracelet unitaire en deux endroits de ce dernier (comme dans le cas d'un bracelet de bijouterie). Dans ce dernier cas, le bracelet est souple ou articulé pour permettre l'ouverture du fermoir.

Le bracelet comporte un premier élément de fermoir, un deuxième élément de fermoir articulé audit premier élément par l'intermédiaire d'une charnière, ainsi qu'un système de verrouillage agencé pour maintenir ledit fermoir dans un état replié et pour permettre à l'utilisateur de mettre ledit fermoir dans un état déplié suite à une action manuelle.

Le système de verrouillage comporte en outre une barrette à pompe comprenant au moins un plot rétractable s'étendant axialement en saillie d'un corps tubulaire que comporte ladite barrette, ledit plot rétractable étant soumis à une force de rappel tendant à le maintenir dans une position sortie. Cette barrette se situe dans le premier élément de fermoir de telle sorte que ledit plot puisse coopérer avec une ouverture correspondante prévue dans une face intérieure d'une coiffe qui est fixée de manière solidaire ou pivotante au deuxième élément de fermoir. Par face intérieure, on désigne une face agencée pour être directement en regard du premier élément. Le premier élément est donc destiné à être au contact du bras du porteur et peut être considéré comme l'élément inférieur du fermoir, servant de berceau sur lequel l'autre élément (ou les autres comme on verra ci-après) est articulé.

Afin de rétracter le plot, ladite coiffe comprend selon l'invention au moins un poussoir monté dans ladite coiffe et agencé pour coopérer avec ledit plot rétractable afin de le faire sortir de ladite ouverture, suite à un appui d'un utilisateur sur le poussoir. Typiquement, mais pas obligatoirement, on prévoit deux plots rétractables s'étendant de part et d'autre de la barrette, chacun de ces plots coopérant avec un poussoir respectif prévu de part et d'autre de la coiffe.

Cette construction est notamment très compacte, tout en permettant un verrouillage sûr et fiable entre les deux éléments du fermoir.

Avantageusement, ledit poussoir coopère directement ou indirectement avec l'extrémité libre dudit plot afin de le pousser vers l'intérieur dudit corps tubulaire suite à l'appui de l'utilisateur. Ce faisant, le plot est sorti de ladite ouverture pour permettre l'ouverture du fermoir.

Avantageusement, ladite barrette s'étend entre deux parois latérales que comporte ledit premier élément de fermoir, ledit plot s'étendant en saillie de l'une des parois latérales en position de service. Selon le cas d'une construction à fermoir simple (c'est-à-dire à deux lames) ou à fermoir double (c'est-à-dire à trois lames), ces deux parois latérales peuvent se situer soit à l'extrémité libre (à nouveau à son extrémité qui ne comporte pas ladite charnière) du premier élément, ou à une position médiane de ce dernier, le cas échéant. Ces parois latérales peuvent être agencées pour s'imbriquer à l'intérieur de ladite coiffe lorsque le fermoir se trouve dans son état replié.

Avantageusement, ladite coiffe comporte au moins une surface biseautée située sur l'une de ses faces intérieures, ladite surface biseautée étant agencée pour repousser ledit plot rétractable automatiquement, c'est-à-dire sans action supplémentaire, lorsque ledit fermoir est amené dans son état replié depuis son état déplié.

Dans une construction à fermoir simple, chacun desdits éléments de fermoir est agencé pour être attaché à un brin de bracelet respectif ou à un endroit respectif d'un bracelet unitaire.

Dans une construction à fermoir double, ledit fermoir comporte un troisième élément de fermoir également articulé audit premier élément et reprenant les caractéristiques dudit deuxième élément, notamment en étant identique ou symétrique par rapport à ce dernier. Deux desdites barrettes à pompe sont situées l'une adjacente à l'autre, à une position médiane dudit premier élément comme mentionné ci-dessus. Bien entendu, dans un tel cas, chaque barrette est agencée pour coopérer avec une coiffe respective. Dans cette construction, chacun des deuxième et troisième éléments est agencé pour être attaché à un brin de bracelet respectif ou à un endroit respectif d'un bracelet unitaire, le deuxième élément et le troisième élément étant articulés au premier élément typiquement à deux extrémités respectives de ce dernier.

Ces constructions peuvent être utilisées dans le contexte d'un bracelet unitaire de bijouterie, ou d'un bracelet à deux brins pour montre-bracelet, le bracelet ou les brins de bracelet étant attaché(s) au fermoir comme indiqué ci-dessus.

### Brève description des dessins

D'autres détails de l'invention apparaîtront plus clairement à la lecture de la description qui suit, faite en référence aux dessins annexés dans lesquels :
- Figure 1 est une vue isométrique d'un fermoir selon l'invention, en état replié ;
- Figure 2 est une vue isométrique du fermoir de la figure 1 en état déplié ;
- Figure 3 est une vue coupé selon le plan A de la figure 1, ce plan coupant la barrette à pompe ;
- Figure 4 est une vue semblable à celle de la figure 3, les poussoirs ayant été enfoncés, et
- Figure 5 est une vue schématique d'un fermoir à triple lames.

### Mode de réalisation de l'invention

Les figures 1 et 2 illustrent un fermoir à boucle déployante 1 selon l'invention, respectivement en position de service (repliée) et en état déployé (déplié).

Le fermoir 1 comporte un premier élément de fermoir 3 de forme allongée suivant l'axe principal du fermoir. Ce premier élément 3 est formé d'une paire de brancards 3a situés côte à côte de telle sorte qu'ils définissent un interstice 5 entre eux. On peut également considérer cette construction du premier élément 3 comme étant une lame fendue.

Un deuxième élément de fermoir 7, également en forme de lame allongée selon la même direction, est articulé audit premier élément par l'intermédiaire d'une charnière 9 qui lie une extrémité du premier élément 3 à une extrémité du deuxième élément 7. En position de service, le deuxième élément 7 se situe dans l'interstice 5 entre les deux brancards 3a du premier élément 3, de telle sorte qu'il ne dépasse pas des faces supérieures et inférieures de ce dernier, afin de maximiser le confort du porteur. Dans le cas idéal, les surfaces supérieure et inférieure du deuxième élément 7 se trouvent substantiellement dans le prolongement de la surface correspondante du premier élément 3, mais ceci n'est pas obligatoire.

L'extrémité libre du deuxième élément 7 porte une coiffe 11, articulée à cette dernière par l'intermédiaire d'une charnière correspondante 13. Alternativement, la coiffe 11 peut être solidaire du deuxième élément, ou peut y être intégrée. La coiffe 11 comporte des moyens pour l'attache d'une extrémité d'un bracelet (non illustré) ou d'un bracelet unitaire, le cas échéant. Dans le mode de réalisation illustré, ces moyens sont une paire d'ouvertures 15, dont seule l'une est visible sur les figures, disposés en regard l'une de l'autre dans des faces intérieures de la coiffe 11 et agencés pour coopérer avec les pivots d'une barrette conventionnelle. D'autres configurations sont également possibles. L'autre brin de bracelet ou une autre partie d'un bracelet unitaire, le cas échéant, peut être attaché au premier élément par l'intermédiaire d'un clou 17 s'étendant depuis l'extrémité 3b du premier élément 3 vers l'intérieur de la coiffe 11 lorsque le fermoir 1 est en position de service, ou par tout autre moyen d'attache approprié, notamment par une paire d'ouvertures opposées semblables à celles prévues dans la coiffe 11.

Le fermoir 1 comporte en outre un système de verrouillage agencé pour le maintenir dans sa position de service, c'est-à-dire dans un état replié comme l'illustre la figure 1. Ce système de verrouillage est réparti entre le premier élément 3 et le deuxième élément 7.

Dans le mode de réalisation illustré, l'extrémité libre 3b du premier élément 3, c'est-à-dire son extrémité qui ne comporte pas la charnière 9, comporte une barrette à pompe 19 s'étendant entre des parois latérales 21 que comporte ladite extrémité 3b. Cette barrette à pompe 19 comporte, comme généralement connu, un corps tubulaire 19a logeant au moins un élément élastique tel qu'un ressort à boudin, un élément en élastomère ou similaire (représenté schématiquement par les flèches F), cet élément élastique fournissant une force de rappel servant à maintenir des plots rétractables 25 (appelées souvent « pivots »), dont est muni la barrette 19, dans leurs positions sorties respectives, écartées l'une de l'autre.

Chaque paroi latérale 21 est munie d'une ouverture traversante 23, dans lequel prend place un plot rétractable 25 respectif, le corps tubulaire 19a se situant entre les parois latérales 21. Alternativement, le corps tubulaire 19a de la barrette peut traverser ces ouvertures 23, notamment dans le cas où ce dernier est solidaire des parois latérales 21 en y étant collé, soudé, chassé, serti ou similaire.

En position de service (voir les figures 1 et 3), les parois latérales 21 s'imbriquent à l'intérieur de la coiffe 11. Les plots 25 s'étendent en saillie des parois latérales 21, et prennent place dans des ouvertures correspondantes prévues dans des faces latérales intérieures 11a de la coiffe, de telle sorte qu'ils y sont maintenus par l'action de l'élément élastique. Dans cet état, la coopération entre les plots 25 et les ouvertures 27 permet donc de verrouiller la coiffe 11 sur les parois latérales 21 de l'extrémité libre 3b du premier élément de fermoir 3, et ainsi de maintenir le fermoir 1 dans son état replié.

Afin de faire sortir les plots 25 des ouvertures 27 de la coiffe 11, chaque plot 25 est apte à coopérer avec un poussoir correspondant 29 dont est munie la coiffe 11. Chaque poussoir 29 est solidaire en translation d'un doigt d'actionnement 31 qui prend place dans ladite ouverture 27 correspondante, et qui est coaxial aux plots 25 de la barrette à pompe 19. Chaque doigt d'actionnement 31 comporte également un bourrelet 31a situé à son extrémité libre. Lorsque le poussoir 29 correspondant est relâché, ce bourrelet bute contre un épaulement que comporte ladite ouverture 27 afin de maintenir le poussoir assemblé à la coiffe 11. Un ressort 33 respectif est agencé entre chaque poussoir 29 et la coiffe 11 afin de servir de ressort de rappel, servant à maintenir le poussoir 29 dans son position de repos (non enfoncée). Bien entendu, d'autres constructions de poussoir 29 sont également possibles, dans lesquelles ils coopèrent directement ou indirectement avec les plots 25.

Lorsque l'utilisateur enfonce les poussoirs 29, les doigts 31 qui sont solidaires en translation des poussoirs, s'appuient contre les extrémités libres des plots 25 de la barrette à pompe 19. Les plots 25 sont alors contraints de se rapprocher l'un par rapport à l'autre, à l'encontre de la force de rappel F. Ce faisant, ces derniers sont libérés des ouvertures 27 dans la coiffe 11, ce qui la désolidarise de l'extrémité libre 3b du premier élément 3. Le deuxième élément 7 peut ainsi être pivoté par rapport au premier élément 3, dépliant ainsi le fermoir 1, afin de l'amener dans l'état illustré sur la figure 2. Lors de l'éloignement de la coiffe 11 de l'extrémité 3b, les plots 25 réadoptent automatiquement leur position de repos sous l'effet de la force F, dès que les doigts 31 n'ont plus d'action sur eux.

Lorsque l'utilisateur renferme le fermoir 1, l'utilisateur n'a pas besoin d'appuyer nécessairement sur les poussoirs 29, même s'il peut le faire. Lorsque les plots 25 commencent à rentrer à l'intérieur de la coiffe 11, des surfaces biseautées 11b que comportent les faces intérieures 11a de cette dernière, entrainent la rétraction des plots 25, qui retombent par la suite dans les ouvertures 27 sous l'effet de la force F. Le fermoir se retrouve alors dans son état de service (replié).

Dans une variante non représentée, on pourrait ne prévoir qu'un seul poussoir 29, l'extrémité rétractable 25 de la barrette 19 qui n'est pas associée au poussoir 29 étant sphérique ou arrondie de telle sorte à agir comme détente à bille. Ce faisant, cette extrémité peut donc sortir de l'ouverture 27 toute seule, lorsque les deux éléments 3, 7 sont pivotés l'un par rapport à l'autre suite à l'enfoncement du seul poussoir 29.

Par ailleurs, il est également possible d'inverser la forme globale des premier et deuxième éléments de fermoir 3, 7, le premier élément comportant une seule lame qui prend place entre deux brancards que comporte le deuxième élément.

Les formes des éléments 3, 7 de fermoir peuvent également être adaptées aux besoins du constructeur, notamment au niveau de leurs courbures, le nombre de brancards, lames, etc. Par exemple, le deuxième élément 7 peut être superposé au premier élément 3 en position de service au lieu de s'imbriquer entre les brancards 3a, ce qui est une configuration intéressante notamment dans le cas où les deux éléments 3, 7 sont fabriqués en tôle emboutie. On note par ailleurs que la première partie 3 peut dépasser la charnière 9 de façon importante.

La figure 5 illustre schématiquement un fermoir 1 à double boucle déployante, qui comporte un troisième élément 8 similaire au deuxième élément 7 décrit ci-dessus, chacun de ces éléments étant articulé à une extrémité respective du premier élément de fermoir 3. À un endroit médian de ce dernier (en son milieu dans le cas d'espèce) se trouvent deux barrettes à pompe 9, s'étendant entre des parois latérales 21 et coopérant chacune avec une coiffe 11 respective que comporte chacun des deuxième 7 et troisième 8 éléments. Chaque coiffe 11 est destinée à être fixée à un endroit ad hoc sur un (brin de) bracelet, et peut être libérée du premier élément 3 en enfonçant les poussoirs 29 qu'elle comporte, de la même façon que décrit plus haut. Par conséquent, dans une telle variante, le premier élément 3 n'est pas destiné porter directement une extrémité d'un (brin de) bracelet, mais y est lié indirectement via le deuxième 7 et troisième 8 éléments.

Pour le surplus, les mêmes variations de construction mentionnées ci-dessus peuvent également s'appliquer à cette variante à double fermoir.

Bien que l'invention ait été décrite ci-dessus en lien avec un mode de réalisation spécifique ainsi que quelques variantes explicites, encore d'autres variantes supplémentaires sont également envisageables sans sortir de la portée de l'invention comme définie par les revendications.

## Revendications

1. Fermoir (1) à boucle déployante agencé pour être attaché à deux brins de bracelet ou à un bracelet unitaire en deux endroits de ce dernier, comprenant :
- un premier élément de fermoir (3) ;
- un deuxième élément de fermoir (7) articulé audit premier élément (3) par l'intermédiaire d'une charnière (9) ;
- un système de verrouillage agencé pour maintenir ledit fermoir dans un état replié et pour permettre de mettre ledit fermoir dans un état déplié en réponse à une action d'un utilisateur ;
dans lequel ledit système de verrouillage comporte :
une barrette à pompe (19) comprenant un corps tubulaire (19a) et au moins un plot rétractable (25) s'étendant axialement en saillie du corps tubulaire (19a), ledit plot rétractable (25) étant soumis à une force de rappel (F) tendant à maintenir ledit plot rétractable (25) dans une position sortie, ladite barrette (19) étant située dans ledit premier élément de fermoir (3) ;
- une coiffe (11) fixée audit deuxième élément de fermoir (7) et comprenant au moins une ouverture (27), ladite ouverture (27) étant ménagée dans une face intérieure (11a) de la coiffe (11) et étant apte à coopérer avec ledit plot rétractable (25), **caractérisé en ce que** ledit système de verrouillage dudit fermoir comporte
- au moins un poussoir (29) monté dans ladite coiffe et agencé pour coopérer avec ledit plot rétractable (25) afin de le faire sortir de ladite ouverture (27) en réponse à ladite action de l'utilisateur.

2. Fermoir (1) selon la revendication 1, dans lequel ledit poussoir (29) coopère avec l'extrémité libre dudit plot rétractable (25) afin de le pousser vers l'intérieur dudit corps tubulaire (19a) en réponse à ladite action de l'utilisateur.

3. Fermoir (1) selon l'une des revendications 1 et 2, dans lequel ladite barrette (19) s'étend entre deux parois latérales (21) que comporte ledit premier élément de fermoir (3), ledit plot (25) s'étendant en saillie de l'une desdites parois latérales (21) en position de service.

4. Fermoir (1) selon la revendication 3, dans lequel lesdites parois latérales (21) sont agencées pour s'imbriquer à l'intérieur de ladite coiffe (11) lorsque le fermoir (1) se trouve dans son état replié.

5. Fermoir (1) selon l'une des revendications 3 à 4, dans lequel ladite coiffe (11) comporte au moins une surface biseautée (11b) située sur l'une de ses faces intérieures (11a) et agencée pour faire rétracter ledit plot rétractable (25) lorsque ledit fermoir (1) est amené dans son état replié depuis son état déplié.

6. Fermoir (1) selon l'une des revendications 1 à 5, dans lequel chacun desdits éléments de fermoir (3, 7) est agencé pour être attaché à un brin de bracelet respectif ou à un endroit respectif d'un bracelet unitaire.

7. Fermoir (1) selon l'une des revendications 1 à 5, comprenant un troisième
élément de fermoir (8) articulé audit premier élément (3) et comprenant les même
caractéristiques que ledit deuxième élément (7), deux desdites barrettes (19) étant situées l'une adjacente à l'autre à une position médiane dudit premier élément (3) et agencées pour coopérer l'une avec la coiffe (11) dudit deuxième élément (7), l'autre avec la coiffe (11) dudit troisième élément (8).

8. Fermoir (1) selon la revendication 7, dans lequel chacun desdits deuxième (7) et troisième (8) éléments de fermoir est agencé pour être attaché audit bracelet ou à chacun desdits brins de bracelet, le cas échéant.

9. Bracelet comprenant un fermoir (1) selon l'une des revendications précédentes.

10. Bracelet selon la revendication 9, comprenant un bracelet unitaire attaché audit fermoir (1) à deux endroits dudit bracelet.

11. Bracelet selon la revendication 9, comprenant deux brins de bracelet attachés chacun audit fermoir (1).

12. Montre bracelet comprenant un bracelet selon la revendication 10.

## Patentansprüche

1. Faltschließe (1), die dazu ausgestaltet ist, an zwei Armbandsträngen oder an einem einteiligen Armband an zwei Stellen dieses Letzteren angebracht zu werden, umfassend:
- ein erstes Schließenelement (3);
- ein zweites Schließenelement (7), das mittels eines Scharniers (9) an dem ersten Element (3) angelenkt ist;
- ein Verriegelungssystem, das dazu ausgestaltet ist, die Schließe in einem zusammengeklappten Zustand zu halten sowie es zu gestatten, dass die Schließe als Reaktion auf eine Handlung eines Benutzers in einen auseinandergeklappten Zustand versetzt wird;
wobei das Verriegelungssystem Folgendes aufweist:
ein Federsteg (19), der einen rohrförmigen Körper (19a) und mindestens einen zurückziehbaren Klotz (25) umfasst, der sich axial von dem rohrförmigen Körper (19a) hervorragend erstreckt, wobei der zurückziehbare Klotz (25) einer Rückholkraft (F) unterliegt, die dazu neigt, den zurückziehbaren Klotz (25) in einer herausbewegten Position zu halten, wobei der Steg (19) in dem ersten Schließenelement (3) angeordnet ist;
- eine Abdeckung (11), die an dem zweiten Schließenelement (7) befestigt ist und mindestens eine Öffnung (27) umfasst, wobei die Öffnung (27) in einer Innenfläche (11a) der Abdeckung (11) ausgeführt und in der Lage ist, mit dem zurückziehbaren Klotz (25) zusammenzuwirken, **dadurch gekennzeichnet, dass** das Verriegelungssystem der Schließe Folgendes aufweist:
- mindestens einen Drücker (29), der in der Abdeckung montiert und dazu ausgestaltet ist, mit dem zurückziehbaren Klotz (25) zusammenzuwirken, um dieser als Reaktion auf die Handlung des Benutzers aus der Öffnung (27) austreten zu lassen.

2. Schließe (1) nach Anspruch 1, wobei der Drücker (29) mit dem freien Ende des zurückziehbaren Klotzes (25) zusammenwirkt, um es als Reaktion auf die Handlung des Benutzers zu dem Inneren des rohrförmigen Körpers (19a) hin zu drücken.

3. Schließe (1) nach einem der Ansprüche 1 und 2, wobei sich der Steg (19) zwischen zwei seitlichen Wänden (21) erstreckt, die das erste Schließenelement (3) aufweist, wobei sich der Klotz (25) in der Betriebsposition aus einer der seitlichen Wände (21) hervorragend erstreckt.

4. Schließe (1) nach Anspruch 3, wobei die seitlichen Wände (21) dazu ausgestaltet sind, sich im Inneren der Abdeckung (11) einzuschachteln, wenn sich die Schließe (1) in ihrem zusammengeklappten Zustand befindet.

5. Schließe (1) nach einem der Ansprüche 3 bis 4, wobei die Abdeckung (11) mindestens eine abgeschrägte Fläche (11b) aufweist, die an einer ihrer Innenflächen (11a) angeordnet und dazu ausgestaltet ist, den zurückziehbaren Klotz (25) zurückzuziehen, wenn die Schließe (1) aus ihrem auseinandergeklappten Zustand in ihren zusammengeklappten Zustand überführt wird.

6. Schließe (1) nach einem der Ansprüche 1 bis 5, wobei jedes der Schließenelemente (3, 7) dazu ausgestaltet ist, an einem jeweiligen Armbandstrang oder an einer jeweiligen Stelle eines einteiligen Armbands angebracht zu werden.

7. Schließe (1) nach einem der Ansprüche 1 bis 5, umfassend ein drittes Schließenelement (8), das an dem ersten Element (3) angelenkt ist und dieselben Eigenschaften wie das zweite Element (7) umfasst, wobei zwei der Stege (19) einander benachbart in einer mittleren Position des ersten Elements (3) angeordnet und so ausgestaltet sind, dass der eine mit der Abdeckung (11) des zweiten Elements (7) und der andere mit der Abdeckung (11) des dritten Elements (8) zusammenwirkt.

8. Schließe (1) nach Anspruch 7, wobei das zweite (7) und das dritte (8) Schließenelement jeweils dazu ausgestaltet sind, an dem Armband oder gegebenenfalls an jedem der Armbandstränge angebracht zu werden.

9. Armband, umfassend eine Schließe (1) nach einem der vorhergehenden Ansprüche.

10. Armband nach Anspruch 9, umfassend ein einteiliges Armband, das an zwei Stellen des Armbands an der Schließe (1) angebracht ist.

11. Armband nach Anspruch 10, umfassend zwei Armbandstränge, die jeweils an der Schließe (1) angebracht sind.

12. Armbanduhr, umfassend ein Armband nach Anspruch 10.

## Claims

1. Folding buckle clasp (1), arranged so as to be attached to two bracelet strands or to a one-piece bracelet at two points on the latter, comprising:
- a first clasp element (3);
- a second clasp element (7) articulated to said first element (3) via a hinge (9);
- a locking system arranged so as to keep said clasp in a folded state and allow said clasp to be placed in an unfolded state in response to an action by a user;
wherein said locking system comprises:
a spring bar (19) comprising a tubular body (19a) and at least one retractable stud (25) that axially protrudes from the tubular body (19a), said retractable stud (25) being subjected to a return force (F) that tends to keep said retractable stud (25) in an extended position, said bar (19) being situated in said first clasp element (3);
- a cover (11) fastened to said second clasp element (7) and comprising at least one opening (27), said opening (27) being provided in an inner face (11a) of the cover (11) and being able to cooperate with said retractable stud (25), **characterized in that** said locking system of said clasp comprises
- at least one push button (29) mounted in said cover and arranged so as to cooperate with said retractable stud (25) in order to cause it to extend from said opening (27) in response to said action by the user.

2. Clasp (1) according to Claim 1, wherein said push button (29) cooperates with the free end of said retractable stud (25) in order to push it towards the inside of said tubular body (19a) in response to said action by the user.

3. Clasp (1) according to either of Claims 1 and 2, wherein said bar (19) extends between two lateral walls (21) comprised by said first clasp element (3), said stud (25) protruding from one of said lateral walls (21) in the service position.

4. Clasp (1) according to Claim 3, wherein said lateral walls (21) are arranged so as to nest inside said cover (11) when the clasp (1) is in its folded state.

5. Clasp (1) according to either of Claims 3 and 4, wherein said cover (11) has at least one bevelled surface (11b) situated on one of its inner faces (11a) and arranged so as to cause said retractable stud (25) to retract when said clasp (1) is brought into its folded state from its unfolded state.

6. Clasp (1) according to one of Claims 1 to 5, wherein each of said clasp elements (3, 7) is arranged so as to be attached to a respective bracelet strand or to a respective point on a one-piece bracelet.

7. Clasp (1) according to one of Claims 1 to 5, comprising a third clasp element (8) that is articulated to said first element (3) and comprises the same features as said second element (7), two of said bars (19) being situated one adjacent to the other at a median position on said first element (3) and arranged so as to cooperate one with the cover (11) of said second element (7) and the other with the cover (11) of said third element (8).

8. Clasp (1) according to Claim 7, wherein each of said second clasp element (7) and third clasp element (8) is arranged so as to be attached to said bracelet or to each of said bracelet strands, as appropriate.

9. Bracelet comprising a clasp (1) according to one of the preceding claims.

10. Bracelet according to Claim 9, comprising a one-piece bracelet attached to said clasp (1) at two points on said bracelet.

11. Bracelet according to Claim 9, comprising two bracelet strands each attached to said clasp (1).

12. Wristwatch comprising a bracelet according to Claim 10.
